# EUROPÄISCHE PATENTSCHRIFT

(11) **EP 1 226 600 B1**
(45) Veröffentlichungstag und Bekanntmachung des Hinweises auf die Patenterteilung: **04.06.2003**
(21) Anmeldenummer: 00966009.3
(22) Anmeldetag: 14.09.2000
(51) Int. Cl.: H01H 71/46, H01H 71/02

(54) **ELEKTRISCHES SCHUTZSCHALTGERÄT**
ELECTRIC PROTECTIVE SWITCHING DEVICE
DISJONCTEUR DE PROTECTION ELECTRIQUE

(30) Priorität: 29.10.1999 DE 19952179
(43) Veröffentlichungstag der Anmeldung: 31.07.2002
(73) Patentinhaber: Moeller GmbH, 53115 Bonn (DE)
(72) Erfinder: FAUST, Manfred, 53757 St. Augustin (DE); DAUER, Klaus, 56075 Koblenz (DE); WINZEN, Lothar, 56572 Unkel (DE); BAUJAN, Günter, 53844 Troisdorf (DE); BAUMEISTER, Rudolf, 53773 Hennef (DE); BLECHACZ, Volker, 53332 Bornheim (DE); WILLERSCHEIDT, Peter, 53424 Remagen (DE)
(74) Vertreter: Mäder, Winfried
(86) Internationale Anmeldenummer: EP0008982
(87) Internationale Veröffentlichungsnummer: WO01033597

(56) Entgegenhaltungen:
- EP-A- 0 501 844
- DE-A- 4 235 504
- DE-U- 9 302 254
- US-A- 5 907 461
- PATENT ABSTRACTS OF JAPAN vol. 1995, no. 03, 28. April 1995 (1995-04-28) & JP 06 338246 A (MATSUSHITA ELECTRIC WORKS LTD), 6. Dezember 1994 (1994-12-06)

## Beschreibung

Die Erfindung betrifft ein elektrisches Schutzschaltgerät nach dem Oberbegriff des Anspruches 1.

Bekannt sind Schaltgeräte mit einem Teileträger aus isolierstoff, in dem Anschlußstücke, Kontaktwinkel und dergleichen vormontiert werden können, damit eine komplett vormontierte Einheit in einem Schaltgerätegehäuse befestigbar ist.
Bekannt ist es auch, Hilfsbausteine, wie U/A-Auslöser, Hilfsschalter, AGM-Bausteine, die mit Befestigungsnasen versehen sind, an dem Grundgehäuse zu befestigen. An dem Gehäuse sind Öffnungen vorhanden, die mit einer als Rasttaschen ausgebildeten Materialverstärkungen versehen sind.
Aus Platzgründen ist es schwierig, die Materialvertärkungen im Bereich eines Teileträgers anzuordnen. In Fällen, bei der die Lage der Befestigungsnasen der Hilfsbausteine fest vorgegeben ist und die Lage der Befestigungsnasen in dem Bereich des Teileträgers fällt, beispielsweise durch schon vorhandene Hilfsbausteine einer kleineren Gerätereihe, ist die Anordnung bekannter Rasttaschen kaum möglich.

Der Erfindung liegt daher die Aufgabe zugrunde ein Schaltgerät nach dem Oberbegriff des Anspruches 1 zu schaffen, an dem Hilfsbausteine von einer anderen Gerätereihe verwendbar sind, wobei die Montage der Einzelteile einfach sein soll.

Die Aufgabe der Erfindung wird durch die kennzeichnenden Merkmale des Anspruches 1 gelöst, während in den Unteransprüchen besonders vorteilhafte Weiterbildungen der Erfindung gekennzeichnet sind.

Anhand der Zeichnung, in der ein Ausführungsbeispiel dargestellt ist, sollen die Erfindung, weitere Ausgestaltungen und Verbesserungen der Erfindung und weitere Vorteile näher beschrieben und erläutert werden.

Es zeigt:
- Fig. 1: eine perspektivische Darstellung der Schaltgerätes mit einem unmontierten Hilfsbaustein,
- Fig. 2: eine perspektivische Darstellung des Teileträgers mit auseinandergezogenen Teilen,
- Fig. 3: eine perspektivische Darstellung des Teileträgers mit montierten Teilen,
- Fig.4: eine perspektivische Darstellung des Teileträgers mit einen Slotmotors,
- Fig.5: eine Darstellung des Teileträgers von der Seite mit montierten Teilen und Slotmotor.
- Fig. 6: eine weitere perspektivische Darstellung des Teileträgers mit montierten Teilen,
- Fig. 7: eine weitere perspektivische Darstellung des Teileträgers mit montierten Teilen,
- Fig. 8: eine perspektivische Darstellung des Teileträgers mit dem Kontaktelement und Slotmotor,
- Fig. 9: eine weitere perspektivische Darstellung des Teileträgers mit dem Kontaktelement und Slotmotor,
- Fig. 10: eine Seitendarstellung des Schutzschaltgerätes,
- Fig. 11: eine Schnittdarstellung des Schutzschaltgerätes mit Hilfsbausteinen,
- Fig. 12: eine weitere Schnittdarstellung des Schutzschaltgerätes mit Hilfsbausteinen,
- Fig. 13: eine Darstellung eines Gehäuseteils von oben,
- Fig. 14: eine perspektivische Darstellung der vom Gehäuse auseinandergezogenen Auslöseeinheit und
- Fig. 15: eine perspektivische Darstellung der im Gehäuse montierten Auslöseeinheit.

Die Fig. 1 zeigt ein elektrisches Schutzschaltgerät 1 zum Schutz von Motoren, auch Motorschutzschalter genannt, mit einem Drehantrieb und einen Drehkopf 11 zum Ein- und Ausschalten und Anzeigen der Auslösung bei Überlast oder Kurzschluß und einem Gehäuse 12, das in drei Gehäuseteilen 13, 14, 15 unterteilt ist. Das mittlere Gehäuseteil 14 weist Kabeleinführungsöffnungen 16 mit Kabelklemmen 17 auf, die in den Figuren 3 und 4 dargestellt sind.

Die Fig. 2 zeigt den Teileträger 5, an dem ein Anschlußstück 6 befestigbar ist.

Das Anschlußstück 6 besteht aus Kupfer und ist L-förmig, wobei der untere nach außen gerichtete Schenkel 18 als Kontaktabgriff für die Kabelklemme 17 vorgesehen ist.
Der Teileträger 5 weist einen Fixierungszapfen 23 auf, der in eine entsprechende Vertiefung am unteren Schenkel 18 des Anschlußstückes 6 ragt.

Der obere Schenkel 21 des Anschlußstückes 6 ist mit einer Verbindungszone 19 versehen, an der ein an einer Bimetallfeder bzw. Bimetall 8 umwickeltes Heizelement 22 bzw. Heizleiter bekannter Art elektrisch und mechanisch verbunden ist. Diese erste Verbindungszone 19 wird mit Schutzgasschweißen bzw. einer Plasmaschweißung realisiert, wobei dieser erste Schweißpunkt 24 in der Fig. 5 näher dargestellt ist. Auch die nachfolgenden Schweißpunkte 25, 26, 27 werden mit Schutzgasschweißen realisiert.
Eine zweiter Schweißpunkt 25 ist an der Verbindungsstelle zwischen dem Heizelement 22 und dem Bimetall 8 vorhanden. Durch das Schutzgasschweißen des zweiten Schweißpunktes 25 werden Bimetall 8 mit einer Legierung, die sich nur sehr schwer schweißen läßt, miteinander sicher verbunden, womit Qualitätsprobleme in dieser Hinsicht beseitigt werden.
Mit der Schutzgas- bzw. Plasmaschweißung wird das Heizelement 22 an der passiven Seite des Bimetalls 8 angeschweißt. Die passive Seite des Bimetalls 8 ist zum Schweißen gut geeignet, weil nur die aktive Seite aus einer Legierung besteht, die sich relativ schwer bzw. nicht schweißen läßt.

Das untere Ende des Bimetalls 8 ist mit dem Jochblech 28 an einer nach außen gebogenen Zunge 33 senkrecht verbunden.
Das Jochblech 28 besteht aus einem U-förmigen Bereich mit zwei parallelen Seitenschenkeln 29, 31, die den Schnellauslöser halten, einen diese Seitenschenkeln 31 verbindenden Querschenkel 30 und einen an dem zweiten Schenkel 31 rechtwinkelig einstückig verbunden Befestigungsabschnitt 32 und einer Zunge 33.

An dem Befestigungsabschnitt 32 ist eine Fixierlasche 35 angeordnet, die in eine längliche Rastöffnung 36 mit Fixiernoppen 37 ragt, wodurch das Jochblech 28 in dem Teileträger 5 befestigt ist.
Parallel zu dem Befestigungsabschnitt 32 ist das Kontaktelement 7 angeordnet, wobei die Auslösespule 38 an dem einen Spulenende mit dem Kontaktelement 7 mit einem drittem Schweißpunkt 26 verbunden ist, während das andere Spulenende mit dem Jochblech 28 am Befestigungsabschnitt 32 mit einem vierten Schweißpunkt 27 verbunden ist, wobei der Stromfluß bereichsweise durch das Jochblech 28 fließt, d.h. von dem vierten Schweißpunkt 27 in die Bimetallfeder 8 fließt.
Das Kontaktelement 7 ist teilweise in dem Jochblech 28 angeordnet, wobei das Kontaktelement 7 und das Jochblech 28 mit Aussparungen 39, 40 versehen sind
Das Kontaktelement 7 ist mit einem an den Teileträger anliegendem ersten Abschnitt 41 versehen, das mit einer Vertiefung 42 beaufschlagt ist, die in ein Stützbereich 43 des Teileträgers greift.
Unterhalb des ersten Abschnitts 41 schließt sich ein zweiter Abschnitt 44, der im Bereich 45 bauchig geformt ist und in einem unterhalb des Teileträgers 5 angeordneten Endabschnitt 46 endet, das in die gleiche Richtung wie der untere Schenkel 18 des Anschlußstückes 6 angeordnet ist.
In Bereich 45 und in der Nähe des Endabschnittes 46 wird an dem Teileträger 5 ein Slotmotor 47 vormontiert.
Der Teileträger 5 ist mit zwei plattenförmigen Bereichen 49 versehen, die verhindern das Gase der Schaltkammer des Schaltgerätes in den Auslösebereich gelangen.
Der Kontaktwinkel 7 wird durch Drehen um die Achse X in Pfeilrichtung A von Fig. 2 in den Teileträger 5 hinter dem Stützbereich 43 hineingeschwenkt.

Wie die Figuren 11 und 12 zeigen, ragen die Befestigungsnasen 3 durch die Montageöffnungen 48 am Gehäuse 12 in die Aufnahmetaschen 2 am Teileträger 5.

Der Stromfluß in den an dem Teileträger 5 angeordneten Teilen fließt von dem unteren Schenkel des Anschlußstückes 6 bis zu dem ersten Schweißpunkt 24, anschließend in das Heizelement 22 bis zu den zweiten Schweißpunkt 25, anschließend über das Bimetall 8 in das Jochblech 28 bis zu dem vierten Schweißpunkt 27, anschließend in die Auslösespule 38 bis zu dem dritten Schweißpunkt 26 und anschließend in das Kontaktelement 7.

Mechanisch fixiert werden das Anschlußstück 6 durch den Fixierungszapfen 23 mit dem Teileträger 5, das Jochblech 28 mit dem Teileträger 5 durch die Fixierlasche 35 und das Kontaktelement 7 mit dem Teileträger 5 an seinem Stützbereich 43.
Das Heizelement 22, und die Auslösespule werden durch die Schweißpunkte gehalten 24,25 bzw. 26,27, wodurch insgesamt alle Teile stabil an dem Teileträger 5 gehalten werden.

Der Teileträger 5 besteht aus Thermoplast und wird in das Gehäuse 12, bzw. einem Gehäuseteil 13 verklebt, wie die anderen Teileträger der anderen Phasen auch.
Das Kleben erfolgt ohne eine zusätzliche Verbindung, wie Schraubverbindung oder Verspannen und dergleichen.

An dem Gehäuse 12 sind, wie in Fig. 13 zu sehen ist, Klebetaschen 51,52 vorhanden, die mit einer Menge von ca. 0,010 g Klebematerial gefüllt werden. In die Klebetaschen tauchen Stifte 53,54 der Auslöseeinheit ein, die dort verklebt werden.
Die ersten Stifte 53 sind jeweils an das Jochblech 28 angeformt während die zweiten Stiften 54 an das Anschlußstück 6 angeformt sind.
Geklebt werden nur Metallfortsätze von Blechen, die hier als Stifte 53,54 gekennzeichnet sind. Die Stifte 53, 44 sind räumlich verteilt, um einen guten halt zu gewährleisten. Insgesamt sind neun Stifte 53, 54 vorhanden.

Hierdurch entfallen jegliche Verschraubungen, die ansonsten erforderlich sind. Durch die dauerhaft feste Verbindung wird in einfacher Weise erreicht, daß die Bimetallposition stabil bleibt. Thermische und mechanische Spannungen werden durch das Kleben erheblich gemindert, während die Wärme- und Formstabilitat gewährleistet wird.

Die Auslöseeinheit ist, wie Fig. 15 zeigt, in dem mittleren Gehäuseteil 14 integriert.

Der vormontierte Teileträger wird in das Gehäuse 12 in hierfür vorhandene Kammern eingeschoben.

Der Slotmotor (47) ist ein Teil aus einem Eisenpaket oder Eisenblech, das das Magnetfeld derart unterstützt, daß die Kontaktbrücke schneller öffnet.
Der Slotmotor (47) ist U-förmig.

### Liste der Bezugszeichen

Schaltgerät 1
Aufnahmetaschen 2
Befestigungsnasen 3
Hilfsbaustein 4
Teileträger 5
Anschlußstück 6
Kontaktelement 7
Bimetall 8
Überstromauslöser 9
Schnellauslösers 10
Drehkopf 11
Gehäuse 12
Gehäuseteile 13,14,15
Kabeleinführungsöffnungen 16
Kabelklemme 17
Unterer Schenkel 18
Verbindungszone 19
Oberer Schenkel 21
Heizelement 22
Fixierungszapfen 23
Erster Schweißpunkt 24
Zweiter Schweißpunkt 25
Dritter Schweißpunkt 26
Vierter Schweißpunkt 27
Jochblech 28
Querschenkel 30
Seitenschenkeln 29, 31
Befestigungsabschnitt 32
Zunge 33
Aufnahmedohm 34
Fixierlasche 35
Rastöffnungen 36
Fixiemoppen 37
Auslösespule 38
Aussparungen 39, 40
Erster Abschnitt 41
Vertiefung 42
Stützbereich 43
zweiter Abschnitt 44
Bereich 45
Endabschnitt 46
Slotmotor 47
Montageöffnungen 48
plattenförmigen Bereichen 49
Auslöseeinheit 50
Klebetaschen 51,52
Stifte 53,54

## Patentansprüche

1. Elektrisches Schutzschaltgerät (1) mit einem Gehäuse (12) aus Isolierstoff mit Aufnahmetaschen (2), in die Befestigungsnasen (3) von mindestens einem Hilfsbaustein (4) einschnappen können, mindestens einem Auslöser, einem Teileträger (5) für verschiedene auf diesem Teileträger (5) vormontierbare Kontakt- und Anschlußteile, **dadurch gekennzeichnet, daß** der Teileträger (5) als eine komplett vormontierte Einheit in einem Schaltgerätegehäuse befestigbar ist, und daß die Aufnahmetaschen (2) an dem Teileträger (5) angeordnet sind.

2. Elektrisches Schutzschaltgerät nach Anspruch 1, **dadurch gekennzeichnet, daß** in dem Teileträger (5) ein Slotmotor (47) integriert ist.

3. Elektrisches Schutzschaltgerät nach Anspruch 1, **dadurch gekennzeichnet, daß** der Teileträger (5) zur mittel- oder unmittelbaren Befestigung mindestens eines Anschlußstückes (6), mindestens eines Kontaktelementes (7), mindestens einem Bimetall (8) für einen Überstromauslöser (9) und mindestens eines Schnellauslösers (10) vorgesehen ist.

4. Elektrisches Schutzschaltgerät nach Anspruch 1 oder 2, **dadurch gekennzeichnet, daß** an dem Teileträger (5) ein Anschlußstück (6) befestigbar ist, und daß das Anschlußstück (6) L-förmig ist, wobei der untere nach außen gerichtete Schenkel (18) als Kontaktabgriff für eine Kabelklemme (17) vorgesehen ist.

5. Elektrisches Schutzschaltgerät nach einem der vorhergehenden Ansprüche, **dadurch gekennzeichnet, daß** das Gehäuse (12) in drei Gehäuseteilen (13, 14, 15) unterteilt ist.

6. Elektrisches Schutzschaltgerät nach einem der vorhergehenden Ansprüche, **dadurch gekennzeichnet, daß** der Teileträger (5) einen Fixierungszapfen (23) aufweist, der in eine entsprechende Vertiefung am unteren Schenkel (18) eines Anschlußstückes (6) ragt.

7. Elektrisches Schutzschaltgerät nach einem der vorhergehenden Ansprüche, **dadurch gekennzeichnet, daß** ein oberer Schenkel (21) des Anschlußstückes (6) mit einer Verbindungszone (19) versehen ist, an der ein an einem Bimetall (8) umwickeltes Heizelement (22) elektrisch und mechanisch verbunden ist.

8. Elektrisches Schutzschaltgerät nach einem der vorhergehenden Ansprüche, **dadurch gekennzeichnet, daß** die Verbindungszone (19) mit einer Schutzgasschweißung oder einer Plasmaschweisung erfolgt.

9. Elektrisches Schutzschaltgerät nach einem der vorhergehenden Ansprüche, **dadurch gekennzeichnet, daß** ein Schweißpunkt (25) mittels Schutzgasschweißung oder einer Plasmaschweißung an der Verbindungsstelle zwischen dem Heizelement (22) und dem Bimetall (8) vorhanden ist.

10. Elektrisches Schutzschaltgerät nach einem der vorhergehenden Ansprüche, **dadurch gekennzeichnet, daß** das Heizelement (22) an der passiven Seite des Bimetalls (8) angeschweißt ist.

11. Elektrisches Schutzschaltgerät nach einem der vorhergehenden Ansprüche, **dadurch gekennzeichnet, daß** das untere Ende des Bimetalls (8) mit einem Jochblech (28) an einer nach außen gebogenen Zunge (33) senkrecht verbunden ist.

12. Elektrisches Schutzschaltgerät nach einem der vorhergehenden Ansprüche, **dadurch gekennzeichnet, daß** das Jochblech (28) aus einem U-förmigen Bereich mit zwei parallelen Seitenschenkeln (29, 31), die den Schnellauslöser halten, einen diese Seitenschenkeln (29, 31) verbindenden Querschenkel (30) und einen an dem zweiten Schenkel (31) rechtwinkelig einstückig verbunden Befestigungsabschnitt (32) und der Zunge 33 besteht.

13. Elektrisches Schutzschaltgerät nach einem der vorhergehenden Ansprüche, **dadurch gekennzeichnet, daß** an einem Befestigungsabschnitt (32) des Jochbleches (28) eine Fixierlasche (35) angeordnet ist, die in eine längliche Rastöffnung (36) mit Fixiernoppen (37) greift, womit das Jochblech (28) in dem Teileträger (5) befestigbar ist.

14. Elektrisches Schutzschaltgerät nach einem der vorhergehenden Ansprüche, **dadurch gekennzeichnet, daß** parallel zu dem Befestigungsabschnitt (32) das Kontaktelement (7) angeordnet ist, daß eine Auslösespule (38) an einen Spulenende mit dem Kontaktelement (7) verbunden ist, und daß das andere Spulenende mit dem Jochblech (28) am Befestigungsabschnitt (32) mit einem vierten Schweißpunkt (27) verbunden ist, wobei der Stromfluß bereichsweise durch das Jochblech (28) fließt.

15. Elektrisches Schutzschaltgerät nach einem der vorhergehenden Ansprüche, **dadurch gekennzeichnet, daß** die Auslösespule (38) an einem Spulenende mit dem Kontaktelement (7) mit einem drittem Plasmaschweißpunkt (26) verbunden ist.

16. Elektrisches Schutzschaltgerät nach einem der vorhergehenden Ansprüche, **dadurch gekennzeichnet, daß** das Kontaktelement (7) teilweise in dem Jochblech (28) angeordnet ist, wobei das Kontaktelement (7) und das Jochblech (28) hierfür mit Ausparungen (39, 40) versehen ist.

17. Elektrisches Schutzschaltgerät nach einem der vorhergehenden Ansprüche, **dadurch gekennzeichnet, daß** das Kontaktelement (7) mit einem an den Teileträger (5) anliegendem Abschnitt (41) versehen ist, das mit einer Vertiefung (42) beaufschlagt ist, die in ein Stützbereich (43) des Teileträgers (5) greift.

18. Elektrisches Schutzschaltgerät nach einem der vorhergehenden Ansprüche, **dadurch gekennzeichnet, daß** unterhalb des ersten Abschnitts (41) sich ein zweiter Abschnitt (44) anschließt, der im Bereich (45) bauchig geformt ist und in ein unterhalb des Teileträgers (5) angeordnetem Endabschnitt (46) endet, das in die gleiche Richtung wie der untere Schenkel (18) des Anschlußstückes (6) angeordnet ist.

19. Elektrisches Schutzschaltgerät nach einem der vorhergehenden Ansprüche, **dadurch gekennzeichnet, daß** im Bereich (45) und einem Endabschnitt (46) des Kontaktelementes (7) an dem Teileträger (5) ein Slotmotor (47) vormontierbar ist.

20. Elektrisches Schutzschaltgerät nach einem der vorhergehenden Ansprüche, **dadurch gekennzeichnet, daß** der Teileträger (5) mit zwei plattenförmigen Bereichen (49) versehen ist, die seitlich von dem Kontaktelement (7) angeordnet sind, wobei die Bereiche (49) derart in dem Schutzgerät (1) angeordnet sind, daß sie mindestens teilweise verhindern, daß Gase mindestens einer Schaltkammer des Schutzschaltgerätes (1) in einem Auslösebereich gelangen, wobei das Kontaktelement (7) durch Drehen um eine Achse (X) in dem Teileträger (5) hinter einem Stützbereich (43) hineinschwenkbar ist.

21. Elektrisches Schutzschaltgerät nach einem der vorhergehenden Ansprüche, **dadurch gekennzeichnet, daß** der Strom in der Auslöseeinheit von einem unteren Schenkel eines Anschlußstückes (6) bis zu einem ersten Schweißpunkt (24), anschließend in ein Heizelement (22) bis zu einem zweiten Schweißpunkt (25), anschließend über ein Bimetall (8) in das Jochblech (28) bis zu einem vierten Schweißpunkt (27), anschließend in eine Auslösespule (38) bis zu einem dritten Schweißpunkt (26) und anschließend in ein Kontaktelement (7) hin- oder zurückfließt.

22. Elektrisches Schutzschaltgerät nach einem der vorhergehenden Ansprüche, **dadurch gekennzeichnet, daß** ein Anschlußstück (6), ein Jochblech (28) und ein Kontaktelement (7) mit dem Teileträger (5) fixierbar sind und daß das ein Heizelement (22), und eine Auslösespule durch Schweißpunkte (24,25 bzw. 26,27) befestigbar sind.

23. Elektrisches Schutzschaltgerät nach einem der vorhergehenden Ansprüche, **dadurch gekennzeichnet, daß** der Teileträger (5) aus Thermoplast besteht und in das Gehäuse (12) oder einem Gehäuseteil 13 verklebt wird und daß das Kleben ohne eine zusätzliche Verbindung erfolgt.

24. Elektrisches Schutzschaltgerät nach einem der vorhergehenden Ansprüche, **dadurch gekennzeichnet, daß** an dem Gehäuse (12) Klebetaschen (51,52) vorhanden sind, die mit Klebematerial füllbar sind, und daß in die Klebetaschen (51,52) Stifte (53,54) der Auslöseeinheit eintauchbar sind, die in den Klebetaschen verklebbar sind, daß erste Stifte (53) jeweils an das Jochblech (28) angeformt sind und daß zweite Stiften (54) an ein Anschlußstück (6) angeformt sind, wobei nur Metallfortsätze von Blechen geklebt werden, und wobei die Stifte (53, 44) räumlich verteilt sind.

## Claims

1. Electrical protective switching device (1) having an enclosure (12) composed of dielectric material with holding pockets (2) into which attachment tabs (3) of at least one auxiliary module (4) can be snapped, having at least one release, one parts mount (5) for contact and connecting parts which can be mounted in advance on this parts mount (5), **characterized in that** the parts mount (5) can be mounted as a completely preassembled unit in a switching device enclosure, and **in that** the holding pockets (2) are arranged on the parts mount (5).

2. Electrical protective switching device according to Claim 1, **characterized in that** a slot motor (47) is integrated in the parts mount (5).

3. Electrical protective switching device according to Claim 1, **characterized in that** the parts mount (5) is intended for indirect or direct mounting of at least one connecting piece (6), of at least one contact element (7), of at least one bimetallic strip (8) for an overcurrent release (9) and of at least one quick-action release (10).

4. Electrical protective switching device according to Claim 1 or 2, **characterized in that** a connecting piece (6) can be mounted on the parts mount (5), and **in that** the connecting piece (6) is L-shaped, with the lower limb (18), which points outwards, being intended as a contact tap for a cable clamp (17).

5. Electrical protective switching device according to one of the preceding claims, **characterized in that** the enclosure (12) is subdivided into three enclosure parts (13, 14, 15).

6. Electrical protective switching device according to one of the preceding claims, **characterized in that** the parts mount (5) has a fixing pin (23) which projects into a corresponding depression on the lower limb (18) of a connecting piece (6).

7. Electrical protective switching device according to one of the preceding claims, **characterized in that** an upper limb (21) of the connecting piece (6) is provided with a connection zone (19), to which a heating element (22), which is wound around a bimetallic strip (8) is electrically and mechanically connected.

8. Electrical protective switching device according to one of the preceding claims, **characterized in that** the connection zone (19) is produced by inert gas welding or plasma welding.

9. Electrical protective switching device according to one of the preceding claims, **characterized in that** a welding point (25) is provided by means of inert gas welding or plasma welding at the connection point between the heating element (22) and the bimetallic strip (8).

10. Electrical protective switching device according to one of the preceding claims, **characterized in that** the heating element (22) is welded to the passive side of the bimetallic strip (8).

11. Electrical protective switching device according to one of the preceding claims, **characterized in that** the lower end of the bimetallic strip (8) is connected vertically to a yoke plate (28) on a tongue (33) which is bent outwards.

12. Electrical protective switching device according to one of the preceding claims, **characterized in that** the yoke plate (28) comprises a U-shaped area with two parallel side limbs (29, 31), which hold the quick-action release, a transverse limb (30) which connects these side limbs (29, 31), and an attachment section (32), which is integrally connected to the second limb (31) at right angles, and the tongue (33).

13. Electrical protective switching device according to one of the preceding claims, **characterized in that** a fixing lug (35) is arranged on an attachment section (32) of the yoke plate (28) and engages in an elongated latching opening (36) with fixing studs (37), by which means the yoke plate (28) can be mounted in the parts mount (5).

14. Electrical protective switching device according to one of the preceding claims, **characterized in that** the contact element (7) is arranged parallel to the attachment section (32), **in that** a tripping coil (38) is connected at one coil end to the contact element (7), and **in that** the other coil end is connected by means of a fourth welding point (27) to the yoke plate (28) on the attachment section (32), with the current flowing through the yoke plate (28) in places.

15. Electrical protective switching device according to one of the preceding claims, **characterized in that** the tripping coil (38) is connected by means of a third plasma welding point (26) to the contact element (7) at one coil end.

16. Electrical protective switching device according to one of the preceding claims, **characterized in that** the contact element (7) is arranged such that it is partially in the yoke plate (28), with the contact element (7) and the yoke plate (28) being provided with cutouts (39, 40) for this purpose.

17. Electrical protective switching device according to one of the preceding claims, **characterized in that** the contact element (7) is provided with a section (41) which rests on the parts mount (5) and to which a depression (42) is applied, which engages in a supporting area (43) of the parts mount (5).

18. Electrical protective switching device according to one of the preceding claims, **characterized in that** a second section (44) is adjacent underneath the first section (41), is curved in a domed shape in the area (45) and ends in an end section (46) , which is arranged underneath the parts mount (5) and is arranged in the same direction as the lower limb (18) of the connecting piece (6).

19. Electrical protective switching device according to one of the preceding claims, **characterized in that** a slot motor (47) can be mounted in advance on the parts mount (5) in an area (45) and in an end section (46) of the contact element (7).

20. Electrical protective switching device according to one of the preceding claims, **characterized in that** the parts mount (5) is provided with two areas (49) which are in the form of plates and are arranged at the side of the contact element (7), with the areas (49) being arranged in the protective device (1) such that they at least partially prevent gases from at least one switching chamber of the protective switching device (1) entering a tripping area, in which case the contact element (7) can be pivoted behind a supporting area (43) by rotation about an axis (X) in the parts mount (5).

21. Electrical protective switching device according to one of the preceding claims, **characterized in that** the current flows backwards or forwards in the tripping unit from a lower limb of the connecting piece (6) to a first welding point (24), then into a heating element (22) as far as a second welding point (25), then via a bimetallic strip (8) into the yoke plate (28) as far as a fourth welding point (27), then into a tripping coil (38) as far as a third welding point (26), and then into a contact element (7).

22. Electrical protective switching device according to one of the preceding claims, **characterized in that** a connecting piece (6), a yoke plate (28) and a contact element (7) can be fixed to the parts mount (5), and **in that** one heating element (22) and a tripping coil can be mounted by means of welding points (24, 25 and 26, 27), respectively.

23. Electrical protective switching device according to one of the preceding claims, **characterized in that** the parts mount (5) is composed of thermoplastic and is adhesively bonded into the enclosure (12) or an enclosure part (13), and **in that** the adhesive bonding process is carried out without any additional connection.

24. Electrical protective switching device according to one of the preceding claims, **characterized in that** adhesive bonding pockets (51, 52) are provided on the enclosure (12) and can be filled with adhesive bonding material, and **in that** pins (53, 54) on the tripping unit can enter the adhesive bonding pockets (51, 52) and can be adhesively bonded in the adhesive bonding pockets, **in that** first pins (53) are in each case integrally formed on the yoke plate (28), and **in that** second pins (54) are integrally formed on a connecting piece (6) in which case only metal projections from metal plates are adhesively bonded, and with the pins (53, 44) being spatially distributed.

## Revendications

1. Disjoncteur de protection électrique (1) avec un boîtier (12) en matière isolante avec des poches de réception (2), dans lesquelles des ergots de fixation (3) d'au moins un composant auxiliaire (4) peuvent s'encliqueter, au moins un disjoncteur, un porte-pièces (5) pour différentes pièces de contact et de raccordement pouvant être montées préalablement sur ce porte-pièces (5), **caractérisé en ce que** le porte-pièces (5) peut être fixé dans un boîtier de disjoncteur sous la forme d'une unité complète préassemblée, et **en ce que** les poches de réception (2) sont disposées sur le porte-pièces (5) .

2. Disjoncteur de protection électrique suivant la revendication 1, **caractérisé en ce qu'**un moteur à fente (47) est intégré dans le porte-pièces (5).

3. Disjoncteur de protection électrique suivant la revendication 1, **caractérisé en ce que** le porte-pièces (5) est prévu pour la fixation directe ou indirecte d'au moins une pièce de raccordement (6), d'au moins un élément de contact (7), d'au moins un bimétal (8) pour un disjoncteur de surtension (9) et d'au moins un disjoncteur rapide (10).

4. Disjoncteur de protection électrique suivant la revendication 1 ou 2, **caractérisé en ce qu'**une pièce de raccordement (6) peut être fixée au porte-pièces (5), et **en ce que** la pièce de raccordement (6) est en forme de L, dans lequel la branche inférieure orientée vers l'extérieur (18) est prévue comme patte de contact pour une pince de câble (17).

5. Disjoncteur de protection électrique suivant l'une quelconque des revendications précédentes, **caractérisé en ce que** le boîtier (12) est divisé en trois parties de boîtier (13, 14, 15).

6. Disjoncteur de protection électrique suivant l'une quelconque des revendications précédentes, **caractérisé en ce que** le porte-pièces (5) présente un tenon de fixation (23), qui pénètre dans une cavité correspondante sur la branche inférieure (18) de la pièce de raccordement (6).

7. Disjoncteur de protection électrique suivant l'une quelconque des revendications précédentes, **caractérisé en ce qu'**une branche supérieure (21) de la pièce de raccordement (21) est pourvue d'une zone de raccordement (19), à laquelle un élément de chauffage (22) enroulé autour d'un bimétal (8) est raccordé électriquement et mécaniquement.

8. Disjoncteur de protection électrique suivant l'une quelconque des revendications précédentes, **caractérisé en ce que** la zone de raccordement (19) est réalisée par une soudure sous gaz protecteur ou une soudure au plasma.

9. Disjoncteur de protection électrique suivant l'une quelconque des revendications précédentes, **caractérisé en ce qu'**un point de soudure (25) au moyen d'une soudure sous gaz protecteur ou d'une soudure au plasma est présent à l'endroit d'assemblage entre l'élément de chauffage (22) et le bimétal (8).

10. Disjoncteur de protection électrique suivant l'une quelconque des revendications précédentes, **caractérisé en ce que** l'élément de chauffage (22) est soudé sur la face passive du bimétal (8).

11. Disjoncteur de protection électrique suivant l'une quelconque des revendications précédentes, **caractérisé en ce que** l'extrémité inférieure du bimétal (8) est assemblée perpendiculairement avec une tôle d'armature (28) sur une lamelle (33) repliée vers l'extérieur.

12. Disjoncteur de protection électrique suivant l'une quelconque des revendications précédentes, **caractérisé en ce que** la tôle d'armature (28) se compose d'une région en forme de U avec deux ailes latérales parallèles (29, 31), qui maintiennent le disjoncteur rapide, une aile transversale (30) reliant ces ailes latérales (29, 31) et une partie de fixation (32) assemblée d'un seul tenant perpendiculairement à la seconde aile (31) et de la lamelle (33).

13. Disjoncteur de protection électrique suivant l'une quelconque des revendications précédentes, **caractérisé en ce qu'**une patte de fixation (35) est disposée sur une partie de fixation (32) de la tôle d'armature (28), qui s'accroche dans une ouverture d'accrochage allongée (36) avec des boutons de fixation (37), avec lesquels la tôle d'armature (28) peut être fixée dans le porte-pièces (5).

14. Disjoncteur de protection électrique suivant l'une quelconque des revendications précédentes, **caractérisé en ce que** l'élément de contact (7) est disposé parallèlement à la partie de fixation (32), **en ce qu'**une bobine de disjoncteur (38) est raccordée par une extrémité de bobine à l'élément de contact (7), et **en ce que** l'autre extrémité de bobine est raccordée à la tôle d'armature (28) sur la partie de fixation (32) avec un quatrième point de soudure (27), dans lequel le flux de courant circule par zones à travers la tôle d'armature (28).

15. Disjoncteur de protection électrique suivant l'une quelconque des revendications précédentes, **caractérisé en ce que** la bobine de disjoncteur (38) est raccordée par une première extrémité de bobine à l'élément de contact (7) avec un troisième point de soudure au plasma (26).

16. Disjoncteur de protection électrique suivant l'une quelconque des revendications précédentes, **caractérisé en ce que** l'élément de contact (7) est disposé en partie dans la tôle d'armature (28), l'élément de contact (7) et la tôle d'armature (28) étant à cet effet pourvus de cavités (39, 40).

17. Disjoncteur de protection électrique suivant l'une quelconque des revendications précédentes, **caractérisé en ce que** l'élément de contact (7) est pourvu d'une partie (41) appliquée sur le porte-pièces (5), qui est muni d'un creux (42) qui s'accroche dans une région de support (43) du porte-pièces (5).

18. Disjoncteur de protection électrique suivant l'une quelconque des revendications précédentes, **caractérisé en ce qu'**en dessous de la première partie (41) se raccorde une deuxième partie (44) qui est de forme convexe dans la région (45) et qui se termine en une partie d'extrémité disposée en dessous du porte-pièces (5), qui est disposée dans la même direction que l'aile inférieure (18) de la pièce de raccordement (6).

19. Disjoncteur de protection électrique suivant l'une quelconque des revendications précédentes, **caractérisé en ce qu'**un moteur à fente (47) peut être monté au préalable dans la région (45) et dans une partie d'extrémité (46) de l'élément de contact (7) sur le porte-pièces (5).

20. Disjoncteur de protection électrique suivant l'une quelconque des revendications précédentes, **caractérisé en ce que** le porte-pièces (5) est pourvu de deux régions en forme de plaque (49), qui sont disposées latéralement par rapport à l'élément de contact (7), dans lequel les régions (49) sont disposées dans le disjoncteur de protection (1) de telle manière qu'elles empêchent au moins en partie que des gaz d'au moins une chambre de commutation du disjoncteur de protection (1) parviennent dans une zone de coupure, l'élément de contact (7) pouvant être basculé vers l'intérieur par une rotation autour d'un axe (X) dans le porte-pièces (5) derrière une région de support (43).

21. Disjoncteur de protection électrique suivant l'une quelconque des revendications précédentes, **caractérisé en ce que** le courant dans l'unité de coupure circule d'une aile inférieure d'une pièce de raccordement (6) jusqu'à un premier point de soudure (24), ensuite dans un élément de chauffage (22) jusqu'à un deuxième point de soudure (25), ensuite par un bimétal (8) dans la tôle d'armature (28) jusqu'à un quatrième point de soudure (27), ensuite dans une bobine de disjoncteur (38) jusqu'à un troisième point de soudure (26) et ensuite dans un élément de contact (7), ou inversement.

22. Disjoncteur de protection électrique suivant l'une quelconque des revendications précédentes, **caractérisé en ce qu'**une pièce de raccordement (6), une tôle d'armature (28) et un élément de contact (7) peuvent être fixés au porte-pièces (5) et **en ce qu'**un élément de chauffage (22) et une bobine de disjoncteur peuvent être fixés par des points de soudure (24, 25, ou 26, 27).

23. Disjoncteur de protection électrique suivant l'une quelconque des revendications précédentes, **caractérisé en ce que** le porte-pièces (5) se compose de thermoplastique et est collé dans le boîtier (12) ou dans une partie du boîtier (13) et **en ce que** le collage est effectué sans assemblage supplémentaire.

24. Disjoncteur de protection électrique suivant l'une quelconque des revendications précédentes, **caractérisé en ce que** le boîtier (12) présente des poches de collage (51, 52), qui peuvent être remplies de colle et **en ce que** des tiges (53, 54) de l'unité de coupure peuvent être plongées dans les poches de collage (51, 52) et peuvent être collées dans les poches de collage, **en ce que** des premières tiges (53) sont chaque fois formées sur la tôle d'armature (28) et **en ce que** des deuxièmes tiges (54) sont formées sur une pièce de raccordement (6), dans lequel seuls des prolongements métalliques de tôles sont collés et dans lequel les tiges (53, 54) sont réparties dans l'espace.
